# EUROPÄISCHE PATENTSCHRIFT

(11) **EP 3 707 299 B1**
(45) Veröffentlichungstag und Bekanntmachung des Hinweises auf die Patenterteilung: **16.03.2022**
(21) Anmeldenummer: 18799480.1
(22) Anmeldetag: 02.11.2018
(51) Int. Cl.: D04B 1/00, D04B 1/02, D04B 1/12, D04B 1/22

(54) **ABSTANDSGESTRICK**
KNITTED SPACER FABRIC
TRICOT TRIDIMENSIONNEL

(30) Priorität: 08.11.2017 DE 102017126047
(43) Veröffentlichungstag der Anmeldung: 16.09.2020
(73) Patentinhaber: Nike Innovate C.V., Beaverton, OR 97005-6453 (US)
(72) Erfinder: MÜLLER, Jürgen, 72461 Albstadt (DE); BÜHLER, Oliver, 72459 Albstadt (DE); BOSS, Bernd, 72461 Albstadt (DE); MAHESHWARI, Richa, Lowell, MA 01852 (US); RANALLI, Christopher J., Portland, OR 97229 (US); VAUGHAN, Heidi A., Lake Oswego, OR 97034 (US)
(74) Vertreter: Müller-Boré & Partner Patentanwälte PartG mbB
(86) Internationale Anmeldenummer: PCT/EP2018/079992
(87) Internationale Veröffentlichungsnummer: WO 2019/091864

(56) Entgegenhaltungen:
- WO-A1-2009/025556
- DE-T2- 60 219 599
- US-A1- 2004 099 016

## Beschreibung

Abstandsgestricke mit einer oberen und einer unteren gestrickten Deckschicht, die durch Polfäden miteinander verbunden sind, sind doppelflächige Gestricke, deren Deckschichten durch die Polfäden in einem gegenseitigen Abstand zueinander gehalten werden. Dadurch erhalten diese Gestricke polsternde Eigenschaften. Sie sind außerdem gut luftdurchlässig und können bei einer entsprechenden Wahl des verwendeten Fadenmaterials auch Feuchte und Temperatur regulieren, sodass sich unterschiedliche Einsatzzwecke im Bekleidungsbereich aber auch in technischen Bereichen ergeben.

Die Dicke eines Abstandsgestricks lässt sich durch eine Verstellung des gegenseitigen Abstands der Nadelbetten der zur Herstellung verwendeten Strickmaschine einstellen. Durch diese Einstellung lassen sich jedoch nur Gestricke herstellen, bei denen der gegenseitige Abstand der Deckschichten über die gesamte Gestrickfläche konstant ist.

In der DE 602 19 599 T2 ist daher ein dreidimensionaler Stoff vorgeschlagen worden, bei dem die Deckschichten im Wechsel durch zwei verschiedene Polfäden miteinander verbunden sind, welche aufgrund ihrer unterschiedlichen Elastizitätseigenschaften einen unterschiedlichen Abstand der beiden Deckschichten zueinander ergeben. Damit lassen sich Profileffekte in dem Abstandsgestrick erzeugen. Der gerade nicht als Abstandsfaden eingesetzte Polfaden wird dabei in einer der Deckschichten mitverstrickt. Dadurch wird diese Deckschicht jedoch im Gegensatz zur gegenüberliegenden Deckschicht zweifädig gebildet und erhält dadurch sowohl eine größere Dicke als auch andere Elastizitätseigenschaften als die gegenüberliegende Deckschicht. Der Querschnitt des Abstandsgestricks ist nicht mehr symmetrisch. Die Einsatzmöglichkeiten dieses bekannten Gestricks sind daher beschränkt. Für die meisten technischen Anwendungen von Abstandsgestricken müssen die beiden Deckschichten identische Eigenschaften aufweisen. Außerdem wird das bekannte Gestrick durch das Mitstricken des Polfadens auf einer der Deckschichten sehr schwer.

Auch bei herkömmlichen Abstandsgestricken mit einem Polfaden als Abstandsfaden sind die Deckschichten immer mindestens zweifädig gestrickt.

Der Erfindung liegt daher die Aufgabe zugrunde, ein dreidimensional profiliertes Abstandsgestrick zur Verfügung zu stellen, dessen Einsatzmöglichkeiten im Gegensatz zu dem bekannten Gestrick nicht eingeschränkt sind.

Diese Aufgabe wird gelöst durch ein Abstandsgestrick, insbesondere ein auf einer Rundstrickmaschine hergestelltes Abstandsgestrick, mit einer oberen und einer unteren gestrickten Deckschicht, die durch Polfäden miteinander verbunden sind, das dadurch gekennzeichnet ist, dass die Deckschichten durch mindestens zwei verschiedene Polfäden mit unterschiedlichen Elastizitätseigenschaften miteinander verbunden sind und die Polfäden in den Deckschichten nicht mitverstrickt sind und die Polfäden in denjenigen Bereichen, in denen sie nicht zur Verbindung der Deckschichten eingesetzt sind, mit einer der Deckschichten mittels jeder zweiten Nadel durch Fanghenkel verbunden wurden.

Bei dem erfindungsgemäßen Abstandsgestrick sind beide Deckschichten im Gegensatz zu dem oben genannten bekannten Abstandsgestrick gleich dick, wenn zu ihrer Herstellung identische oder vergleichbar dicke Fäden verwendet werden. Die als Abstandsfäden eingesetzten Polfäden werden
in die Deckschichten lediglich durch Fanghenkel eingebunden. Die in einem Bereich nicht als Abstandsfaden eingesetzten Polfäden werden entweder zwischen den Deckschichten flott geführt oder partiell in eine der Deckschichten eingebunden. Die Polfäden werden daher nirgends in den Deckschichten mit verstrickt, sodass es nicht zu einer Verdickung einer oder beider Deckschichten durch die Polfäden kommt.

Bevorzugt kann im Wechsel jeweils nur einer der Polfäden zur Verbindung der Deckschichten eingesetzt sein, sodass der Abstand zwischen den Deckschichten in denjenigen Bereichen, in denen der oder die elastischeren Polfäden eingesetzt sind, geringer ist als in den Bereichen, in denen der oder die weniger elastischen Polfäden eingesetzt sind.

Selbstverständlich ist es auch möglich, in einigen Bereichen keinen der Polfäden zur Verbindung der Deckschichten einzusetzen.

Weiter ist es möglich, die Elastizität eines der Polfäden derart hoch zu wählen, dass in Bereichen, in denen dieser Polfaden eingesetzt ist, die Deckschichten aneinander anliegen. Der für Abstandsgestricke typische dreidimensionale Charakter ist dann nur in denjenigen Bereichen vorhanden, in denen der oder die anderen Polfäden eingesetzt sind. Mindestens einer der Polfäden kann außerdem ein Monofilfaden sein und vorzugsweise aus Polyester bestehen. Ein solcher Monofilfaden ist nicht elastisch und kann in dem Gestrick in denjenigen Bereichen eingesetzt werden, in denen ein großer Abstand zwischen den Deckschichten erwünscht ist.

Die Deckschichten können bevorzugt in einer Trikot- oder Köperbindung hergestellt sein. Sie können außerdem eine Jacquard-Musterung aufweisen.

Die Polfäden können in ihren Einsatzbereichen mittels Fanghenkeln mit den Deckschichten verbunden sein. In denjenigen Bereichen, in denen sie nicht zur Verbindung der Deckschichten eingesetzt sind, werden die
Polfäden mit einer der Deckschichten mittels jeder zweiten Nadel durch
Fanghenkel verbunden. Diejenige Deckschicht, in die der Polfaden eingebunden ist, wird hierbei nicht dicker
oder dichter als die gegenüberliegende Deckschicht.

Dabei können die Deckschichten vorzugsweise beide einfädig hergestellt sein. Selbstverständlich ist jedoch auch eine Herstellung der Deckschichten mit mehreren Grundfäden möglich.

Zur optischen Hervorhebung des Profileffekts in dem Abstandsgestrick, welcher durch die Verwendung verschieden elastischer Polfäden verursacht ist, kann mindestens eine der Deckschichten in jedem Bereich, der mit einem anderen Polfaden gestrickt ist, mit einem andersfarbigen Faden gestrickt sein. So lassen sich beispielsweise die dickeren Bereiche des Abstandsgestricks durch eine hellere Farbe als die weniger dicken Bereiche hervorheben.

Die Anwendungsmöglichkeiten eines erfindungsgemäßen Abstandsgestricks sind sehr vielfältig. Insbesondere kann das Abstandsgestrick zur Herstellung eines Schuhoberteils, eines Bekleidungsteils, eines Möbelüberzugs, eines Sitzbezuges oder von Polsterelementen verwendet werden. Auch für technische Anwendungen lassen sich diese Gestricke mit Vorteil einsetzen.

Im Folgenden werden ein Abstandsgestrick und zwei verschiedene Fadenverläufe zu seiner Herstellung anhand der Zeichnung näher beschrieben.

Es zeigen:
Fig. 1 eine Draufsicht auf einen Ausschnitt eines Abstandsgestricks;
Fig. 2 einen ersten Fadenverlauf zur Herstellung eines nicht erfindungsgemäßen Abstandsgestricks nach Fig. 1;
Fig. 3 einen zweiten Fadenverlauf zur Herstellung eines erfindungsgemäßen Abstandsgestricks nach Fig. 1.

Das in Fig. 1 dargestellte Abstandsgestrick 10 zeichnet sich durch ein streifenförmiges Profilmuster aus, das durch den Wechsel von Bereichen 11 und 12, die jeweils mit einem anderen Polfaden gestrickt sind, gebildet ist. Die Bereiche 11 sind dabei mit einem Polfaden geringerer Elastizität als die Bereiche 12 gestrickt. In den Bereichen 11 weist das Gestrick 10 daher eine größere Dicke auf als in den Bereichen 12. Das dargestellte Streifenmuster ist lediglich beispielhaft. Das Gestrick kann jedes beliebige Profilmuster aufweisen und auch mit mehr als zwei unterschiedlichen Polfäden gestrickt sein.

Die Fig. 2 und 3 zeigen zwei alternative Möglichkeiten, das Gestrick in Fig. 1 herzustellen. In beiden Figuren werden die Deckschichten des Abstandsgestricks 10 mit dem gleichen Grundfaden 1 gestrickt. Die obere Deckschicht wird dabei mit Nadeln einer Rippscheibe R einer Rundstrickmaschine und die untere Deckschicht mit Nadeln eines Zylinders der Rundstrickmaschine hergestellt. Die Deckschichten werden in den Bereichen 11 mit einem ersten Polfaden 2 mit geringer Elastizität und in den Bereichen 12 mit einem zweiten Polfaden 3 mit einer hohen Elastizität miteinander verbunden.

Bei dem in Fig. 2 gezeigten Beispiel der Herstellung des nicht erfindungsgemäßen Gestricks 10
werden die Polfäden 2, 3 bei Verwendung des jeweils anderen Fadens flott zwischen den Maschen der Deckschichten geführt. Der Polfaden 2 liegt somit flott in den Bereichen 12 und der Polfaden 3 in den Bereichen 11.

In dem in Fig. 3 gezeigten Beispiel der Herstellung des erfindungsgemäßen Gestricks werden dagegen die gerade nicht benötigten Polfäden 2, 3 auf jeder zweiten Nadel des Zylinders Z durch Fanghenkel abgebunden. In den Bereichen 11 wird somit der Polfaden 3 und in den Bereichen 12 der Polfaden 2 auf der unteren Deckschicht abgebunden.

Selbstverständlich ist ein Abbinden auch auf den Nadeln der Rippscheibe möglich.

Das Gestrick 10 könnte außerdem auch auf einer Flachstrickmaschine hergestellt werden. Für den elastischeren Polfaden 3 kann ein Elastanfaden eingesetzt werden. Der wenig elastische Faden 2 kann dagegen ein Monofil aus Polyester oder Polyamid sein. Für die Grundfäden der Deckschichten lassen sich beliebige Fadenmaterialien einsetzen. Sie können entsprechend der gewünschten Funktionalität des Gestricks 10 gewählt werden.

## Patentansprüche

1. Abstandsgestrick, insbesondere auf einer Rundstrickmaschine hergestelltes Abstandsgestrick, mit einer oberen und einer unteren gestrickten Deckschicht, die durch Polfäden (2, 3) miteinander verbunden sind, wobei die Deckschichten durch mindestens zwei verschiedene Polfäden (2, 3) mit unterschiedlichen Elastizitätseigenschaften miteinander verbunden sind und **dadurch gekennzeichnet, dass** die Polfäden in den Deckschichten nicht mitverstrickt sind und die Polfäden (2, 3) in denjenigen Bereichen (11, 12), in denen sie nicht zur Verbindung der Deckschichten eingesetzt sind, mit einer der Deckschichten mittels jeder zweiten Nadel durch Fanghenkel verbunden
wurden.

2. Abstandsgestrick nach Anspruch 1, **dadurch gekennzeichnet, dass** im Wechsel jeweils nur einer der Polfäden (2, 3) zur Verbindung der Deckschichten eingesetzt ist, sodass der Abstand zwischen den Deckschichten in denjenigen Bereichen (12), in denen der oder die elastischeren Polfäden (3) eingesetzt sind, geringer ist als in den Bereichen (11), in denen der oder die weniger elastischen Polfäden (2) eingesetzt sind.

3. Abstandsgestrick nach Anspruch 1 oder 2, **dadurch gekennzeichnet, dass** die Elastizität eines der Polfäden (3) derart hoch ist, dass in Bereichen ( 12), in denen dieser Polfaden (3) eingesetzt ist, die Deckschichten aneinander anliegen.

4. Abstandsgestrick nach einem der vorhergehenden Ansprüche, **dadurch gekennzeichnet, dass** mindestens einer der Polfäden (2) ein Monofilfaden ist.

5. Abstandsgestrick nach einem der vorhergehenden Ansprüche, **dadurch gekennzeichnet, dass** die Polfäden (2, 3) mittels Fanghenkeln mit den Deckschichten verbunden sind.

6. Abstandsgestrick nach einem der vorhergehenden Ansprüche, **dadurch gekennzeichnet, dass** die Deckschichten aus einem oder mehreren Grundfäden hergestellt sind.

7. Abstandsgestrick nach einem der vorhergehenden Ansprüche, **dadurch gekennzeichnet, dass** mindestens eine der Deckschichten ein Jacquardmuster aufweist.

8. Abstandsgestrick nach einem der vorhergehenden Ansprüche, **dadurch gekennzeichnet, dass** mindestens eine der Deckschichten in jedem Bereich (11, 12), der mit einem anderen Polfaden (2, 3) gestrickt ist, mit einem andersfarbigen Faden gestrickt ist.

9. Verwendung eines Abstandsgestricks nach einem der Ansprüche 1 bis 8 zur Herstellung eines Schuhoberteils, eines Bekleidungsteils, eines Möbelüberzugs, eines Sitzbezuges oder von Polsterelementen.

## Claims

1. A knitted spacer fabric, in particular a knitted spacer fabric produced on a circular knitting machine, having an upper and a lower knitted cover layer, which are connected to one another by pile yarns (2, 3), the cover layers being connected to one another by at least two different pile yarns (2, 3) with different elasticity properties, and **characterized in that** the pile yarns in the cover layers are not included in the knit and the pile yarns (2, 3) in those areas (11, 12) where they are not used to connect the cover layers have been connected to one of the cover layers by tuck loops by means of every second needle.

2. The knitted spacer fabric according to claim 1, **characterized in that** only one of the pile yarns (2, 3) is used to connect the cover layers on an alternating basis, so that the distance between the cover layers in those areas (12) in which the elastic pile yarn(s) (3) is/are used is less than in the areas (11) in which the less elastic pile yarn(s) (2) is/are used.

3. The knitted spacer fabric according to claim 1 or 2, **characterized in that** the elasticity of one of the pile yarns (3) is so high that in areas (12) in which this pile yarn (3) is used the cover layers rest against one another.

4. The knitted spacer fabric according to one of the preceding claims, **characterized in that** at least one of the pile yarns (2) is a monofilament yarn.

5. The knitted spacer fabric according to one of the preceding claims, **characterized in that** the pile yarns (2, 3) are connected to the cover layers by tuck loops.

6. The knitted spacer fabric according to one of the preceding claims, **characterized in that** the cover layers are made of one or more base yarns.

7. The knitted spacer fabric according to one of the preceding claims, **characterized in that** at least one of the cover layers has a jacquard pattern.

8. The knitted spacer fabric according to one of the preceding claims, **characterized in that** at least one of the cover layers in each area (11, 12) that is knitted with a different pile yarn (2, 3) is knitted with a yarn of different color.

9. Use of a knitted spacer fabric according to one of claims 1 to 8 for the production of a shoe upper, a piece of clothing, a furniture cover, a seat cover, or upholstery elements.

## Revendications

1. Tricot tridimensionnel, en particulier tricot tridimensionnel réalisé sur un métier à tricoter circulaire, comprenant des couches de revêtement tricotées supérieure et inférieure, lesquelles sont reliées entre elles par des fils de poil (2, 3), dans lequel les couches de revêtement sont reliées entre elles par au moins deux fils de poil (2, 3) distincts présentant des propriétés d'élasticité différentes et **caractérisé en ce que** les fils de poil ne sont pas tricotés ensemble avec les couches de revêtement et les fils de poil (2, 3) ont été reliés à l'une des couches de revêtement par des mailles au moyen de chaque deuxième aiguille dans les régions (11, 12) dans lesquelles ils ne sont pas utilisés par relier les couches de revêtement.

2. Tricot tridimensionnel selon la revendication 1, **caractérisé en ce que** dans l'alternance, seul l'un des fils de poil (2, 3) est utilisé pour l'assemblage des couches de revêtement, de sorte que l'espacement entre les couches de revêtement est plus petit dans les régions (12) dans lesquelles le ou les fils de poil (3) plus élastique(s) est/sont utilisé(s) que dans les régions (11) dans lesquelles le ou les fils de poil (2, 3) moins élastique(s) est/sont utilisé(s).

3. Tricot tridimensionnel selon la revendication 1 ou 2, **caractérisé en ce que** l'élasticité de l'un des fils de poil (3) est élevée au point que les couches de revêtement se touchent dans les régions (12) dans lesquelles ce fil de poil (3) est utilisé.

4. Tricot tridimensionnel selon l'une des revendications précédentes, **caractérisé en ce que** l'un au moins des fils de poil (2) est un fil mono-filament.

5. Tricot tridimensionnel selon l'une des revendications précédentes, **caractérisé en ce que** les fils de poil (2, 3) sont reliés aux couches de revêtement par des mailles.

6. Tricot tridimensionnel selon l'une des revendications précédentes, **caractérisé en ce que** les couches de revêtement sont constituées d'un ou de plusieurs fils de base.

7. Tricot tridimensionnel selon l'une des revendications précédentes, **caractérisé en ce que** l'une au moins des couches de revêtement présente un motif jacquard.

8. Tricot tridimensionnel selon l'une des revendications précédentes, **caractérisé en ce que** l'une au moins des couches de revêtement est tricotée avec un fil de couleur différente dans chaque région (11, 12) tricotée avec un autre fil de poil (2, 3).

9. Utilisation d'un tricot tridimensionnel selon l'une des revendications 1 à 8 pour la fabrication d'une empeigne, d'un vêtement, d'un revêtement de meuble, d'une housse de siège ou d'éléments de coussin.
